# DEMANDE DE BREVET EUROPEEN

(11) **EP 3 831 769 A1**
(43) Date de publication de la demande: **09.06.2021**
(21) Numéro de dépôt: 20210576.3
(22) Date de dépôt: 30.11.2020
(51) Int. Cl.: B68B 1/04

(54) **TÊTIÈRE DE BRIDE POUR CHEVAL**

(30) Priorité: 02.12.2019 FR 1913590
(71) Demandeur: Dy'on Sprl, 5530 Durnal (BE)
(72) Inventeur: DION, Philippe, 5530 Durnal (BE)
(74) Mandataire: Argyma

(57) **Abrégé**

La têtière (2) de bride (1) de l'invention comporte une portion sommitale médiane (5), de chaque côté de laquelle s'étend une partie latérale (6) comprenant une portion (7) d'attache d'un frontal de bride (4) et, au-delà au moins une portion (8) d'attache d'un montant (3) attachable au montant (3). Entre la portion sommitale médiane (5) et la portion d'attache d'un frontal (7) est ménagée, depuis le bord antérieur (11) de la partie latérale (6), une échancrure (12) de contournement de la base (13) des oreilles de cheval (14). Cette têtière est très confortable pour les chevaux.

## Description

### DOMAINE TECHNIQUE

L'invention concerne une têtière de bride pour cheval.

Une têtière est une partie de la bride qui permet de diriger le cheval. Placée sur la tête du cheval, elle passe derrière ses oreilles, d'une part, et, par les montants, soutient le ou les mors et la muserolle qu'elle maintient en place, d'autre part. Le mors de bride est un abaisseur de la tête et, le mors de filet, un releveur.

Communément, les têtières sont des lanières droites, c'est-à-dire de largeur pratiquement constante.

C'est en analysant l'anatomie de la tête des chevaux que l'invention est née et qui est une solution au problème de l'interférence entre la têtière et cette anatomie qui induit le placement de la têtière.

Il a été constaté que
les muscles splénius et brachio-céphaliques de la tête des chevaux poussaient et faisaient glisser la têtière vers l'avant et qu'il en résultait que
la têtière finissait par gêner la base du pavillon auriculaire - l'auricule - de l'oreille, à savoir la zone du cartilage annulaire attaché à l'os temporal.

Or cette base est la partie la plus sensible de l'oreille des chevaux.

C'est donc ce problème que l'inventeur, après l'avoir constaté, a cherché à résoudre et qu'il propose maintenant son invention.

### PRESENTATION DE L'INVENTION

Ainsi, l'invention de la présente demande concerne une têtière de bride pour cheval comportant une portion sommitale médiane, de chaque côté de laquelle s'étend une partie latérale comprenant une portion d'attache d'un frontal de bride et, au-delà au moins une portion d'attache d'un montant attachable au montant, caractérisée par le fait qu'entre la portion sommitale médiane et la portion d'attache d'un frontal est ménagée, depuis le bord antérieur de la partie latérale, une échancrure de contournement de la base des oreilles de cheval.

Par montant, il faut entendre un montant de la bride ou un montant du filet, l'homme du métier sachant parfaitement de quoi il s'agit.

La têtière de l'invention est donc très confortable pour le cheval.

Dans la forme de réalisation préférée de la têtière de l'invention, le bord antérieur des deux échancrures de contournement des bases des oreilles est en retrait de l'enveloppe circonscrite aux deux portions d'attache de frontal.

Dans l'ensemble « enveloppe circonscrite », il faut entendre l'adjectif dans sa définition mathématique. Il s'agira ici plutôt d'un plan.

De préférence encore, les bords antérieurs des portions d'attache de frontal forment des bosses en saillie vers l'avant par rapport aux échancrures de contournement, pour mieux assurer la fixation du frontal.

Avantageusement, la portion sommitale médiane est plus large que les parties latérales pour encore améliorer le confort du cheval et mieux répartir les pressions s'exerçant sur la tête du cheval.

### PRESENTATION DES FIGURES

L'invention sera mieux comprise à la lecture de la description suivante de plusieurs formes de réalisation de la têtière de l'invention, en référence ci-dessous annexé, sur lequel
[Fig. 1] représente une tête de cheval sur laquelle est placée une première forme de réalisation de la têtière, pour un seul montant et
[Fig. 2] représente une deuxième forme de réalisation de la têtière, pour un montant de la bride et un montant du filet.

### DESCRIPTION DETAILLEE DE L'INVENTION

Une têtière est un des éléments d'une bride destinée à tenir la tête d'un cheval pour bien le conduire. Une bride, les mors exceptés maintenus en place par elle, est généralement en cuir, mais pourrait être également en matière synthétique.

La bride 1 de la figure 1 comporte une têtière 2, un seul montant 3, une sous-gorge 9 et un frontal 4.

La têtière 2 comporte une portion sommitale médiane 5, deux parties latérales 6 s'étendant respectivement des deux côtés de la portion sommitale médiane 5.

Une partie latérale 6 comprend une portion 7 d'attache du frontal 4 et, au-delà de cette portion d'attache 7, une portion 8 d'attache du montant 3.

La portion d'attache 8 est percée de trous pour s'attacher au montant 3 pourvu d'une boucle 10.

Entre la portion sommitale médiane 5 et la portion 7 d'attache du frontal 4 est ménagée, depuis le bord antérieur 11 de la partie latérale 6, une échancrure 12.

Grâce à cela, la partie latérale 6 contourne la base 13 des oreilles 14 du cheval.

La têtière 2 qui vient d'être décrite offre un confort maximal au cheval.

La portion 7 d'attache du frontal 4 est ici élargie et son bord antérieur présente une bosse 15 en saillie vers l'avant par rapport à l'échancrure de contournement 12 voisine. Ainsi, le frontal 4 est mieux fixé.

De même, la portion sommitale médiane 5 est plus large que les parties latérales 6. Le confort du cheval est amélioré encore de ce fait et les pressions qui s'exercent sur la tête du cheval sont mieux réparties.

La forme de réalisation de la têtière de l'invention 2' de la figure 2, sur laquelle les références de la figure 1 sont reprises pour désigner les mêmes éléments, ne se distingue fondamentalement de celle de la figure 1 que par le fait qu'elle comporte deux portions 8, 8' d'attache de deux montants, un montant de muserolle et un montant du filet, également appelé porte-mors.

Si l'on considère l'enveloppe (mathématique) circonscrite aux deux portions 7 d'attache de frontal, en l'occurrence le plan 16, les bords antérieurs 11 des deux échancrures de contournement 12 sont en retrait du plan 16.

## Revendications

1. Têtière (2) de bride (1) pour cheval comportant une portion sommitale médiane (5), de chaque côté de laquelle s'étend une partie latérale (6) comprenant une portion (7) d'attache d'un frontal de bride (4) et, au-delà, au moins une portion (8) d'attache d'un montant (3) attachable au montant (3), **caractérisée par le fait qu'**entre la portion sommitale médiane (5) et la portion d'attache d'un frontal (7) est ménagée, depuis le bord antérieur (11) de la partie latérale (6), une échancrure (12) de contournement de la base (13) des oreilles de cheval (14) et les bords antérieurs des portions d'attache de frontal (7) forment des bosses (15) en saillie vers l'avant par rapport aux échancrures de contournement (12).

2. Têtière de bride selon la revendication 1, dans laquelle le bord antérieur (11) des deux échancrures (12) de contournement des bases (13) des oreilles (14) est en retrait de l'enveloppe (16) circonscrite aux deux portions d'attache de frontal (7).

3. Têtière de bride selon la revendication 2, dans laquelle ladite enveloppe circonscrite est un plan (16).

4. Têtière de bride selon l'une des revendications 1 à 3, dans laquelle la portion sommitale médiane (5) est plus large que les parties latérales (6) pour encore améliorer le confort du cheval et mieux répartir les pressions s'exerçant sur la tête du cheval.
